# EUROPÄISCHE PATENTSCHRIFT

(11) **EP 0 268 084 B1**
(45) Veröffentlichungstag und Bekanntmachung des Hinweises auf die Patenterteilung: **19.06.1991**
(21) Anmeldenummer: 87115197.3
(22) Anmeldetag: 17.10.1987
(51) Int. Cl.: F01B 13/06

(54) **Radialkolbenmaschine**
Radial-piston machine
Machine à piston radial

(30) Priorität: 20.11.1986 DE 8631073 U
(43) Veröffentlichungstag der Anmeldung: 25.05.1988
(73) Patentinhaber: ROBERT BOSCH GMBH, 70442 Stuttgart (DE)
(72) Erfinder: Lechner, Egon, Dr.-Ing., D-7141 Beilstein (DE)

(56) Entgegenhaltungen:
- GB-A- 1 495 727
- US-A- 3 387 447
- US-A- 3 650 180
- US-A- 4 530 609

## Beschreibung

### Stand der Technik

Die Erfindung geht aus von einer Radialkolbenmaschine nach der Gattung des Hauptanspruchs. Bei derartigen bekannten Radialkolbenmaschinen bestehen die Halteringe aus einem metallischen Werkstoff bzw. aus einem üblichen Kunststoff. Um die Ölzirkulation innerhalb des Pumpengehäuses zu verbessern, weisen die Halteringe Aussparungen am Umfang auf. Bei ungünstiger Auslegung derselben können deren Begrenzungen wie Schneiden an einem Werkzeug wirken und zu Verschleiß am Gegenlaufpartner fuhren. Werden die abgetragenen Materialteilchen in den Haltering abgelagert, ist der Verschleiß ständig fortschreitend.

In der GB-A-1 495 727 ist eine Radialkolbenmaschine beschrieben, bei der in einem Rotor Kolben mit Kolben- bzw. Gleitschuhen geführt sind. Diese Kolbenschuhe stützen sich an der Lauffläche eines exzentrischen Führungsringes ab. An den Seitenflächen des Rotors sind mit Abstand zu den Kolbenschuhen ringförmige Seitenwände angeordnet, die einen größeren Außendurchmesser als der Rotor aufweisen und zusammen mit diesem eine Kammer bilden, in der die Kolbenschuhe mit Spiel geführt sind. Durch die Bewegung der Kolbenschuhe kann es zu Verschleiß an diesen und den Innenseiten der ringförmigen Seitenwände kommen. Dadurch entstehender metallischer Abrieb führt zu weiterem Verschleiß zwischen relativ zueinander bewegten Bauteilen und verringert die Lebensdauer der Radialkolbenmaschine.

Durch die in den Unteransprüchen aufgeführten Maßnahmen sind vorteilhafte Weiterbildungen und Verbesserungen der im Hauptanspruch angegebenen Merkmale möglich.

### Zeichnung

Ein Ausführungsbeispiel der Erfindung ist in der nachfolgenden Zeichnung dargestellt und in der Beschreibung näher erläutert. Es zeigen Figur 1 einen Längsschnitt durch eine Radialkolbenmaschine, Figur 2 einen Haltering in Ansicht, Figur 3 einen Querschnitt des Halterings.

### Beschreibung des Ausführungsbeispiels

Die Radialkolbenpumpe hat ein etwa topfförmiges Gehäuse 1, das von einem Gehäusedeckel 2 verschlossen ist. Von der dem Gehäusedeckel 2 abgewandten Stirnseite des Gehäuses geht eine Bohrung 3 aus, die in eine Ausnehmung 4 mündet, die einen Abschnitt des Gehäuseinneren bildet. In die Bohrung 3 ist ein Steuerzapfen 5 eingepreßt, der mit einem Längenabschnitt in die Ausnehmung 4 ragt. In der Ausnehmung 4 ist ein Zylinderkörper 6 angeordnet, der mit einer Bohrung 6ʹ auf dem Steuerzapfen drehbar gelagert ist und in radial verlaufenden Bohrungen 7 Kolben 8 aufnimmt, welche sich mit Gleitschuhen 9 auf einer Führungsfläche 10 eines Hubrings 11 abstützen. Ist die Maschine verstellbar ausgebildet, dann ist der Hubring 11 in der Ausnehmung 4 zur Änderung des Kolbenhubes verschiebbar angeordnet, was aber im Zusammenhang mit der Erfindung nicht gezeigt ist. Beidseits des Gleitschuh-Fußes befinden sich Halteringe 12, 13, die die Aufgabe haben, den Gleitschuh stets an der Fuhrungsfläche 10 des Hubrings in Kontakt zu halten. Zu diesem Zweck greift eine vorstehende Ringkante 12ʹ, 13ʹ des Halterings etwas über den Fuß des Gleitschuhs.

Die Halteringe 12, 13 bestehen aus einem gefüllten Kunststoff -z. B. glasfaserverstärktem oder kohlefaserverstärktem Kunststoff. Sie weisen neben höherer Festigkeit auch einen geringeren Wärmedehnungskoeffizienten auf, was sehr wichtig ist in Verbindung mit Metallbauteilen wegen der annähernd gleichen Wärmedehnung. Dadurch wird ein Klemmen von Gleitschuhen durch die Halteringe verhindert.

Für wasserhaltige Hydraulikflüssigkeiten eignet sich ein Werkstoff mit geringem Wasseraufnahmevermögen, z. B. ein gefüllter Polyoxymethylen-Kunststoff.

Am Außenumfang der Halteringe sind eine oder mehrere Nuten 22 ausgebildet, über welche Schmutzteilchen abgeführt werden.

An der dem Zylinderkörper und dem Haltering 12 zugewandten Seite des Gehäuses sind mehrere schmale Längsnuten 25 ausgebildet, die sich bis zum Steuerzapfen 5 und damit in das Gehäuseinnere erstrecken. Auch am Deckel 2 sind auf der dem Zylinderkörper bzw. Haltering 13 zugewandten Innenseite des Deckels mehrere, nunmehr aber wesentlich kürzere Längsnuten 26 ausgebildet, die ebenfalls ins Innere des Gehäuses führen. Damit besteht eine Druckmittelverbindung vom Gleitschuh über die Halteringe zum Gehäuseinneren, so daß Schmutzteilchen, die sich im Bereich der Gleitschuhe befinden, in das Gehäuseinnere gespült werden. Von dort gelangen sie in den Behälter und bleiben im Filter hängen. Damit wird erreicht, daß Schmutzteilchen kaum an die Gleitschuhsohle gelangen, so daß Fresser am Gleitschuh unterbleiben und auch mit dieser Maßnahme die Lebensdauer der Maschine zum Teil wesentlich verbessert werden kann.

Am Steuerzapfen 5 sind zwei einander diametral gegenüberliegende Steueröffnungen 14, 15 ausgebildet, die mit den Mündungen der Zylinderbohrungen 7 zusammenwirken und in die je ein teilweise im Gehäuse 1, teilweise im Steuerzapfen verlaufender Kanal 16, 17 für den Zu- oder Abfluß von Druckmittel mündet. Die beiden Steueröffnungen 14, 15 sind durch Querstege 18, 19 voneinander getrennt. Im Steuerzapfen 5 ist eine Ringnut 20 ausgebildet, die, wenn dieser in die Bohrung 3 eingepreßt ist, sich dort befindet, wo die Bohrung 3 in die Ausnehmung 4 übergeht; dort mündet auch die Längsnut 25.

## Patentansprüche

1. Radialkolbenmaschine mit einem auf einem Steuerzapfen gelagerten Zylinderkörper mit etwa radial verlaufenden Bohrungen, in denen Förderkolben gleitend angeordnet sind, die sich über auf der Innenseite (Führungsfläche) eines Hubrings bewegenden Gleitschuhen (9) abstützen, die durch mindestens einen Haltering (12, 13) in ihrer Position gehalten werden, welcher seitlich der Gleitschuhe angeordnet ist, dadurch gekennzeichnet, daß der Haltering mit seinem Außenumfang ebenfalls an der Innenseite des Hubrings (11) anliegt und aus einem gefüllten Kunststoff besteht.

2. Maschine nach Anspruch 1, dadurch gekennzeichnet, daß der gefüllte Kunststoff ein glas- oder kohlenfaserverstärkter Kunststoff ist.

3. Maschine nach Anspruch 1, dadurch gekennzeichnet, daß der Kunststoff aus gefülltem Polyoxymethylen besteht.

4. Maschine nach einem der Ansprüche 1 bis 3, dadurch gekennzeichnet, daß beidseits der Gleitschuhe je ein Haltering angeordnet ist.

5. Maschine nach einem der Ansprüche 1 bis 4, dadurch gekennzeichnet, daß der Haltering Aussparungen am Umfang aufweist, die mit möglichst großen Radien versehen sind.

6. Maschine nach einem der Ansprüche 4 und 5, dadurch gekennzeichnet, daß die Halteringe möglichst gleiche Wandstärke aufweisen.

## Claims

1. Radial-piston machine with a cylindrical body mounted on a control pin and having approximately radially extending bores, in which are slidably arranged feed pistons supported via sliding blocks (9) which move on the inner face (guideface) of a stroke ring and which are maintained in their position by means of at least one retaining ring (12, 13) arranged laterally of the sliding blocks, characterised in that the retaining ring likewise bears with its outer circumference against the inner face of the stroke ring (11) and consists of a filled plastic.

2. The machine according to Claim 1, characterised in that the filled plastic is a plastic reinforced with glass fibres or with carbon fibres.

3. The machine according to Claim 1, characterised in that the plastic consists of filled polyoxymethylene.

4. The machine according to one of Claims 1 to 3, characterised in that a retaining ring is arranged on both sides of each of the sliding blocks.

5. The machine according to one of Claims 1 to 4, characterised in that the retaining ring has on the circumference, clearances which are provided with as large radii as possible.

6. The machine according to one of Claims 4 and 5, characterised in that the retaining rings have, as far as possible, the same wall thickness.

## Revendications

1. Machine à piston radial comprenant un corps de cylindre monté sur un pivot de commande, avec des alésages s'étendant sensiblement radialement, dans lesquels sont disposés en coulissant des pistons d'alimentation qui s'appuient sur des patins de guidage (9) se déplaçant sur la face intérieure (face de guidage) d'un segment, patins de guidage qui sont maintenus dans leur position par au moins une bague de fixation (12, 13) qui est disposé sur le côté du patin de guidage et porte avec son pourtour extérieur également contre la face interne du segment (11), caractérisé en ce que la bague de fixation est constituée en une matière plastique chargée.

2. Machine selon la revendication 1, caractérisée en ce que la matière plastique chargée est une matière plastique renforcée avec des fibres de verre ou des fibres de carbone.

3. Machine selon la revendication 1, caractérisée en ce que la matière plastique consiste en un polyoxyméthylène chargé.

4. Machine selon une des revendications 1 à 3, caractérisée en ce que respectivement des deux côtés du patin de guidage est disposé une bague de fixation.

5. Machine selon une des revendications 1 à 4, caractérisée en ce que la bague de fixation comporte sur sa périphérie des évidements qui sont présentent des rayons aussi grands que possible.

6. Machine selon une des revendications 4 et 5, caractérisée en ce que les bagues de fixation comportent des épaisseurs de paroi aussi uniformes que possible.
